# FASCICULE DE BREVET EUROPEEN

(11) **EP 0 058 805 B1**
(45) Date de publication et mention de la délivrance du brevet: **01.08.1984**
(21) Numéro de dépôt: 81401810.7
(22) Date de dépôt: 18.11.1981
(51) Int. Cl.: B65B 1/28, B65B 39/04

(54) **Procédé et dispositif permettant de remplir des emballages souples tels que des sacs**
Verfahren und Vorrichtung zum Füllen weicher Verpackungen, wie z.B. Beuteln
Method and device for filling flexible packages such as bags

(30) Priorité: 28.11.1980 FR 8025263
(43) Date de publication de la demande: 01.09.1982
(73) Titulaire: Société GENERALE DES ENGRAIS S.A., F-92527 Neuilly-sur-Seine (FR)
(72) Inventeur: Duperray, Jean, F-69760 Limonest (FR); Guillotin, René, F-76000 Elbeuf (FR)
(74) Mandataire: Rieux, Michel (FR)

## Description

La présente invention concerne un procédé et un dispositif permettant d'ensacher tous types de produits, notamment les produits solides divisés, granulés ou pulvérulents dans des emballages souples, dispositif que l'on appellera dans ce qui suit bouche d'ensachage. L'invention s'applique particulièrement aux emballages souples du genre sac ou poche de la catégorie dite à gueule ouverte, c'est-à-dire qui se remplissent par le haut et dont l'ouverture se fait sur toute la surface supérieure, ou encore sur les sacs ou poches analogues dits présoudés, qui ont une ouverture partiellement fermée. L'invention, particulièrement avantageuse dans le remplissage de sacs de plusieurs centaines de kilos, s'applique cependant à des sacs ayant des capacités allant du micro-emballage au maxisac.

Pendant l'opération de remplissage, le récipient souple doit être maintenu debout et ouvert. Ce problème est résolu dans le cas des emballages munis d'une valve sur le côté en un point haut, tel que l'emballage du brevet français No 2309409; dans ce cas, la bouche d'ensachage est constituée d'un bec horizontal. Le remplissage se fait par projection à l'intérieur du sac, lequel repose et s'appuie sur le bec remplisseur qui joue le rôle de support. Ce système de remplissage est rapide, mais il ne peut pas être utilisé pour le remplissage des sacs à gueule ouverte, domaine auquel s'adresse la présente invention.

En effet, les dispositifs connus permettant de remplir les sacs à gueule ouverte doivent le plus souvent être munis obligatoirement d'un système de colliers ou de barrettes de serrage destinées à maintenir droit, ouvert, le récipient souple pendant l'opération de remplissage, ce qui fait entrer en jeu des vérins pneumatiques ou des excentriques manuels. La commande de ces dispositifs dans la succession d'opérations impose des appareillages compliqués. On met à profit, dans d'autres techniques, l'insufflation d'air comprimé, déjà connue et utilisée dans l'empaquetage, pour maintenir les sacs debout, rigides et ouverts. On connaît ainsi le procédé et le dispositif décrits dans le brevet belge No 831377: le remplissage de sacs de grande contenance se fait grâce à un tube de diamètre adapté à l'ouverture du sac et qui introduit alternativement de l'air comprimé et du produit. Au besoin, une évacuation de l'excédent d'air est mise en oeuvre, notamment lorsqu'il est chargé de poussières.

L'emploi d'air comprimé présente l'inconvénient d'exiger un ajustage très strict entre l'ouverture du sac et celle de la bouche d'ensachage dont les dimensions doivent correspondre. Ce procédé n'est donc pas applicable à la catégorie des sacs dits à gueule ouverte, ou présoudés.

Dans d'autres dispositifs, la soufflerie et l'aspiration alternent dans le même tube; ces dispositifs, en outre, nécessitent l'usage traditionnel de colliers ou barrettes de serrage pour éviter l'effondrement du haut du sac, d'où présence de vérins, excentriques, etc., et système d'arrêt et de commande des différentes opérations de soufflerie et d'aspiration intermittentes.

Généralement, on fait appel à des circuits fermés comme dans le FR-A No 2194607 ou l'US-A No 3040490. Eventuellement, on instaure un recyclage de l'air déplacé comme dans l'US-A No 3040490.

Il est donc souhaitable de supprimer le plus possible les organes mécaniques, pneumatiques ou hydrauliques des dispositifs connus et de simplifier ainsi l'entretien et les réglages.

Un des buts de l'invention est d'augmenter les cadences de remplissage en simplifiant les gestes nécessaires à la mise en place avant remplissage. Ce gain est d'autant plus important que les sacs souples sont plus grands, encombrants et de manipulation malaisée.

Un autre but est de réduire de façon sensible les coûts d'investissement des postes d'ensachage.

L'objet de l'invention est donc un procédé et un dispositif permettant de remplir par le haut les emballages souples tels que des sacs en produits s'écoulant facilement, tels que les solides divisés, pulvérulents ou granulés, sans qu'il y ait contact entre le sac et l'embouchure de remplissage.

Selon l'invention, on met en oeuvre un procédé de remplissage par le haut d'un emballage souple avec des produits solides s'écoulant facilement au moyen d'une alimentation par gravimétrie, caractérisé par le fait qu'on associe au moyen d'alimentation un circuit ouvert comprenant un flux de gaz descendant à l'intérieur de l'emballage souple, de manière à créer en permanence une surpression à l'intérieur de l'emballage qui maintient l'emballage gonflé et à engendrer un courant d'air s'échappant en permanence vers l'extérieur qui maintient les bords de l'emballage à distance du moyen d'alimentation.

Avantageusement, l'on associe à ce premier flux descendant un deuxième flux ascendant indépendant du flux descendant de façon à créer un effet de hotte d'aspiration servant à reprendre l'air environnant auquel se mêle l'excès de gaz provenant du flux descendant de l'emballage et à l'évacuer, ainsi que gaz, odeurs et poussière qui proviennent de l'emballage en cours de remplissage, sans avoir besoin de faire appel à un filtre.

Dans le cadre de l'invention, le gaz, de manière simple, est constitué par de l'air surpressé ou ventilé, ce qui permet de faire l'économie d'air comprimé et d'éliminer les inconvénients qui en résultent.

Le procédé selon l'invention peut être mis en oeuvre par un dispositif qui fait également partie de l'invention et qui se caractérise par le fait qu'il comprend une trémie pour l'alimentation des produits solides par gravimétrie, au moins un tube relié, d'une part, à la partie inférieure de la trémie et, d'autre part, à un générateur de gaz surpressé ou ventilé pour obtenir un flux gazeux descendant et au moins un autre tube externe, par exemple concentrique au(x) premier(s) tube(s), et relié à un dispositif d'aspiration pour obtenir un flux gazeux ascendant, la bouche d'ensachage étant uniquement constituée par les tubes à l'exclusion de tout dispositif de serrage de l'ouverture d'un emballage souple contre ladite bouche d'ensachage.

Le générateur de gaz, notamment d'air surpressé ou ventilé, est généralement de type turbine et peut débiter plusieurs milliers de mètres cube par heure. Selon une forme de réalisation, on peut mettre en oeuvre deux générateurs débitant en sens contraires pour obtenir le flux gazeux ascendant et le flux gazeux descendant.

L'emballage souple est placé sous le dispositif de bouche d'ensachage, celui-ci pénétrant dans l'intérieur, comme on le verra sur la fig. 1, sans contact de serrage avec l'embouchure. L'emballage souple se trouve en état de surpression permanente et, de ce fait, se tient droit verticalement, ouvert et gonflé d'un excédent d'air, et, ce qui est un avantage de l'invention, même lorsque le diamètre de l'ouverture du sac est très largement plus grand que celui de la bouche d'emballage.

Au fur et à mesure du remplissage du sac par le produit, l'excédent d'air s'évacue par le tube extérieur d'aspiration après s'être mêlé à l'air environnant.

Le sac, une fois plein, est évacué sans difficulté, du fait qu'il n'existe aucun organe mécanique de maintien par serrage ou écartement du sac pendant son remplissage. Le placement d'un nouveau sac et sa mise en forme sont, pour les mêmes raisons, instantanées.

On relie le tube médian à une source d'air ventilé ou surpressé en elle-même, en évitant toute source d'air comprimé qui n'est pas utilisable dans la technique des sacs à gueule ouverte. En effet, chacun sait que l'air comprimé, lorsqu'il se détend, n'est efficace que dans une enceinte close. C'est ainsi que, à titre d'exemple, on a utilisé des souffleries de 1200 à 3000 m³/h pour gonfler un emballage de 500 1, cylindrique, en matière souple.

On relie le tube d'aspiration à un dispositif muni d'un assainissement adéquat et ne faisant pas partie de l'invention. On met en oeuvre de préférence un réseau de tubulures dont l'air est aspiré par une turbine à pales.

On choisit les dispositions et les dimensions des tubes en fonction de l'utilisation, comme on le verra dans les exemples ci-après, la disposition en tubes concentriques offrant l'avantage d'être compacte et d'offrir des facilités de construction. Le diamètre du tube d'alimentation n'est pas nécessairement strictement ajusté à l'ouverture du sac, qui n'a pas besoin de moyens de fixation, contrairement à la technique utilisant l'air comprimé.

Selon un mode de réalisation préféré de l'invention, le tube interne servant à l'amenée du gaz, et notamment de l'air, est de forme tronconique, la plus faible section du tronc de cône étant disposée la plus en aval dans le sens de l'amenée du gaz.

De cette manière, on facilite le placement des emballages et leur évacuation sans accrocher les bords inférieurs des tubes comme s'ils étaient droits.

Cette caractéristique ne s'applique pas obligatoirement au(x) tube(s) externe(s) d'aspiration permanente, plus en retrait que les autres, ne pénétrant pas dans l'emballage, et de ce fait, ne risquant pas de retenir l'emballage lors de l'évacuation automatique de ce dernier.

Par ailleurs, le dispositif selon l'invention présente avantageusement un guide-conformateur fixe, préréglable en tous sens, disposé sous la bouche d'ensachage, destiné à envelopper l'emballage sur trois de ses faces et à le maintenir en place et à améliorer sa stabilité.

Le dispositif selon l'invention peut en outre présenter au moins une tubulure interne supplémentaire, permettant d'introduire d'autres produits, dont le mélange avec le produit principal est réalisé en cours de remplissage.

Dans le cadre de l'invention l'ensachage peut être effectué, selon les cas, soit en pesées nettes encore appelées prépesées, soit en pesées brutes encore appelées postpesées. Dans le premier cas, on dispose les organes nécessaires à la pesée en amont du dispositif de remplissage, et il est alors avantageux de prévoir deux tubes distincts pour l'alimentation en produit et pour l'amenée de l'air surpressé ou ventilé. Dans le second cas, l'emballage en cours de remplissage repose directement sur le tablier de la bascule. Dans ce cas, avantageu - sement, on ne prévoit qu'un tube central pour l'alimentation en produit et l'amenée d'air surpressé ou ventilé, ce qui est particulièrement économique.

Les dessins annexés illustrent, à titre d'exemples non limitatifs, les modes de réalisation préférés du dispositif de la présente invention.

On distingue sur la fig. 1 l'aspect extérieur du dispositif de l'invention au cours du remplissage d'un maxisac souple, grâce au tube d'alimentation central 1, le tube médian 2 servant à l'introduction de l'air dans le sac. Le tube 3 se prolonge en 5 pour l'évacuation permanente de l'air aspiré vers un dispositif non représenté, de l'air ventilé est introduit en permanence en 4; la bouche d'ensachage de l'invention est fixée de manière connue à un dispositif de réserve tel qu'une trémie représentée en 6.

On a également représenté sur cette figure un guide-conformateur 9.

Dans la forme de réalisation illustrée à la fig. 2, on choisit de préférence le tube médian 2 d'insufflation d'air légèrement moins long que le tube central 1, afin d'éviter un éventuel refoulement d'air ascensionnel dans le tube central en fin de chute de la masse de produit prépesé. Ainsi, par le dispositif de l'invention, on ne risque pas de remontée d'air qui serait susceptible d'influencer une bascule en amont. On applique avantageusement ce mode de pesée aux produits pouvant présenter un risque de fluidisation par J'air.

Dans l'autre mode d'ensachage couramment pratiqué et appelé en pesées brutes ou postpesées, on réalise avantageusement une variante du dispositif de l'invention, représentée en éclaté fig. 3a. Le produit descend par le tube central 1 ; l'air du ventilateur 4 amené par 1 est soufflé en permanence, se mêlant ainsi au produit. Cette variante de construction de l'invention est économique, puisque le tube central 1 remplace les tubes 1 et 2 du dispositif général; elle s'applique avec avantage dans le cas de produits non fluidisables, granulés ou pulvérulents.

Dans une variante de réalisation représentée fig. 3b, le tube central 1, qui permet d'introduire le produit, communique avec l'insufflation d'air 4 et également avec d'autres tubulures annexes 7 et 8 par lesquelles on introduit d'autres produits, dont le mélange est réalisé pendant l'opération de remplissage.

On a représenté fig. 4a et 4b deux dispositions dans lesquelles les tubes d'alimentation en airet en divers produits ne sont ni concentriques ni cylindriques, mais ici de section rectangulaire et pouvant être quelconque, et seulement réunis à l'extrémité de la bouche d'ensachage.

Sans sortir du cadre de l'invention, on a la possibilité de remplacer l'air par un autre gaz quand les produits sont sensibles à l'air; le gaz choisi peut éventuellement avoir des propriétés bactéricides.

Un avantage non négligeable de l'invention est de pouvoir remplir grâce à un seul appareil des sacs à remplissage par le haut, quel que soit le diamètre de leur ouverture.

On a notamment appliqué l'invention au remplissage de sacs contenant plusieurs centaines de kilos d'engrais.

## Revendications

1. Procédé de remplissage par le haut d'un emballage souple avec des produits solides s'écoulant facilement au moyen d'une alimentation par gravimétrie, caractérisé par le fait qu'on associe au moyen d'alimentation un circuit ouvert comprenant un flux de gaz descendant à l'intérieur de l'emballage souple de manière à créer en permanence une surpression à l'intérieur de l'emballage qui maintient l'emballage gonflé, et à engendrer un courant d'air s'échappant en permanence vers l'extérieur qui maintient les bords de l'emballage à distance du moyen d'alimentation.

2. Procédé selon la revendication 1, caractérisé par lé fait que l'on associe un deuxième flux ascendant indépendant du flux descendant, de façon à créer un effet de hotte par rapport au premier et à l'air environnant.

3. Dispositif pour la mise en oeuvre du procédé selon la revendication 2, caractérisé par le fait qu'il comprend une trémie (6) pour l'alimentation des produits solides par gravimétrie, au moins un tube interne (1,2) relié, d'une part, à la partie inférieure de la trémie (6) et, d'autre part, à un générateur (4) de gaz surpressé ou ventilé pour obtenir un flux gazeux descendant et au moins un autre tube (3), par exemple concentrique au(x) premier(s) tube(s) et relié à un dispositif d'aspiration pour obtenir un flux gazeux ascendant, la bouche d'ensachage étant uniquement constituée par les tubes concentriques (1, 2, 3) à l'exclusion de tout dispositif de serrage, de l'ouverture d'un emballage souple contre ladite bouche d'ensachage.

4. Dispositif selon la revendication 3, caractérisé par le fait qu'il comprend deux générateurs de gaz débitant en sens contraires pour obtenir le flux gazeux ascendant et le flux gazeux descendant.

5. Dispositif selon l'une des revendications 3 ou 4, caractérisé par le fait que le tube interne servant à l'amenée du gaz est de forme tronconique, de plus faible section vers l'aval.

6. Dispositif selon l'une des revendications 3 à 5, caractérisé par le fait qu'il présente un guide-conformateur (9) fixe, préréglable en tous sens, disposé sous la bouche d'ensachage, destiné à envelopper l'emballage sur trois de ses faces et à le maintenir en place et à améliorer sa stabilité.

7. Dispositif selon l'une des revendications 3 à 6, caractérisé par le fait qu'il présente au moins une tubulure interne supplémentaire permettant d'introduire d'autres produits dont le mélange, avec le produit principal, est réalisé en cours de remplissage.

8. Dispositif selon l'une des revendications 3 à 7, caractérisé par le fait qu'il présente au moins deux tubes distincts (1 ) et (2) pour l'alimentation en produit solide et en gaz.

9. Dispositif selon l'une des revendications 3 à 8, caractérisé par le fait qu'il présente un seul tube (1 ) pour l'alimentation en produit solide et en gaz.

10. Dispositif selon la revendication 8, caractérisé en ce qu'il comporte en outre des moyens de prépesée.

11. Dispositif selon la revendication 9, caractérisé en ce qu'il comporte en outre des moyens de postpesée.

## Patentansprüche

1. Verfahren zum Füllen einer weichen Verpackung von oben mit leichtfliessenden festen Produkten mittels einer Schwerkraftzuführung, dadurch gekennzeichnet, dass mit der Zuführung ein offener Umlauf eines ins Innere der weichen Verpackung absteigenden Gasstroms verbunden wird, wodurch im Inneren der Verpackung ständig ein Überdruck erzeugt wird, der die Verpackung aufgebläht hält und ein ständig nach aussen entweichender Luftstrom erzeugt wird, der die Ränder der Verpackung von der Zuführung beabstandet hält.

2. Verfahren nach Anspruch 1, dadurch gekennzeichnet, dass ein vom absteigenden Strom unabhängiger zweiter aufsteigender Strom vorgesehen ist, wodurch relativ zum ersten Strom und zur Umgebungsluft ein Kamineffekt erzeugt wird.

3. Vorrichtung zur Durchführung des Verfahrens nach Anspruch 2, gekennzeichnet durch
- einen Trichter (6) zum Zuführen der festen Produkte mittels einer Schwerkraftzuführung,
- mindestens ein Innenrohr (1, 2), das einerseits mit dem unteren Teil des Trichters (6) und andererseits mit einem Gaskompressor oder Gebläse (4) zur Erzeugung eines abwärtsgerichteten Gasstroms verbunden ist, und
- mindestens ein weiteres Rohr (3), das z. B. konzentrisch zu dem(den) ersten Rohr (Rohren) angeordnet ist und an einer Saugvorrichtung angeschlossen ist, um einen aufwärtsgerichteten Gasstrom zu erzeugen, wobei die Einsackungsmündung nur aus den konzentrischen Rohren (1,2,3) besteht, ohne dass irgenwelche Vorrichtung zum Haltern der Öffnung einer weichen Verpackung an der Einsackungsmündung vorgesehen sind.

4. Vorrichtung nach Anspruch 3, gekennzeichnet durch zwei Gaskompressoren mit entgegengesetzter Förderrichtung zur Erzeugung des aufsteigenden und des absteigenden Gasstroms.

5. Vorrichtung nach einem der Ansprüche 3 oder 4, dadurch gekennzeichnet, dass das zur Gaszufuhr dienende Innenrohr kegelstumpfförmig, mit dem kleineren Querschnitt stromabwärts, ausgebildet ist.

6. Vorrichtung nach einem der Ansprüche 3 bis 5, gekennzeichnet durch eine feste, in allen Richtungen voreinstellbare Formgebungsführung (9), die unter der Einsackungsmündung angebracht ist, um die Verpackung an drei Seiten einzuhüllen, diese zu fixieren und ihre Stabilität zu erhöhen.

7. Vorrichtung nach einem der Ansprüche 3 bis 6, gekennzeichnet durch mindestens ein zusätzliches Innenrohr, mittels dessen weitere Produkte eingeführt werden können, wobei die Vermischung mit dem Hauptprodukt während des Füllvorgangs stattfindet.

8. Vorrichtung nach einem der Ansprüche 3 bis 7, gekennzeichnet durch mindestens zwei getrennte Rohre (1 ) und (2) zur Zuführung des festens Produkts und des Gases.

9. Vorrichtung nach einem der Ansprüche 3 bis 8, gekennzeichnet durch eineinziges Rohr (1 ) zur Zuführung des festen Produkts und des Gases.

10. Vorrichtung nach Anspruch 8, gekennzeichnet durch Vorrichtungen zum Vorwiegen.

11. Vorrichtung nach Anspruch 9, gekennzeichnet durch Vorrichtungen zum Nachwiegen.

## Claims

1. A method of filling a flexible package, via the top, with easilyflowing solid products by means of a gravimetric feed, characterized in that there is associated with the feed means an open circuit, comprising a gas stream descending inside the flexible package so as to produce a permanent overpressure inside the package which maintains the package inflated, and so as to produce a current of air permanently flowing to the outside which maintains the edges of the package at a distance from the feed means.

2. A method according to Claim 1, characterized in that there is associated a second stream ascending independently of the descending stream so as to produce a hood effect with respect to the first stream and the ambient air.

3. A device for carrying out the method according to Claim 2, characterized in that it comprises a hopper (6) for the gravimetric feed of the solid products, at least one inner tube (1, 2) connected on the one hand to the lower part of the hopper (6) and on the other hand to a generating device (4) for overpressurized or ventilated gas for obtaining a descending gas stream and at least another tube (3), which is, for example, concentric with respect to thefirsttube(s) and is connected to a suction device in order to obtain an ascending gas stream, the package opening being solely formed by the concentric tubes (1, 2, 3) without any device for gripping the opening of a flexible package against the said package opening.

4. A device according to Claim 3, characterized in that it comprises two generating devices for gas which is discharged in opposite directions in order to obtain the ascending gas stream and the descending gas stream.

5. A device according to one of Claims 3 or 4, characterized in that the inner tube which is used to supply the gas is truncated in shape and of a smaller section downstream.

6. A device according to one of Claims 3 to 5, characterized in that it has a fixed conformator- guide (9) which can be preadjusted in all directions, is disposed under the package opening, for enclosing the package on three of its faces and for keeping it in place and improving its stability.

7. A device according to one of Claims 3 to 6, characterized in that it has at least one additional inner connection piece allowing other products to be introduced, which are mixed with the main product during filling.

8. A device according to one of Claims 3 to 7, characterized in that it has at least two different tubes (1 ) and (2) for the feed of solid products and gas.

9. A device according to one of Claims 3 to 8, characterized in that it has one single tube (1 ) for the feed of solid products and gas.

10. A device according to Claim 8, characterized in that it further comprises pre-weighing means.

11. A device according to Claim 9, characterized in that it further comprises post-weighing means.
